# EUROPÄISCHE PATENTSCHRIFT

(11) **EP 3 356 062 B1**
(45) Veröffentlichungstag und Bekanntmachung des Hinweises auf die Patenterteilung: **25.10.2023**
(21) Anmeldenummer: 16766527.2
(22) Anmeldetag: 12.09.2016
(51) Int. Cl.: B21D 1/00, B21D 3/10

(54) **VERFAHREN ZUM RICHTEN EINES VERZUGS EINES BAUTEILS DURCH EINE RICHTVORRICHTUNG SOWIE RICHTVORRICHTUNG**
METHOD FOR STRAIGHTENING A DISTORTION OF A COMPONENT BY WAY OF A STRAIGHTENING DEVICE, AND STRAIGHTENING DEVICE
PROCÉDÉ POUR ÉLIMINER UNE DÉFORMATION D'UNE PIÈCE AU MOYEN D'UN DISPOSITIF DE REDRESSAGE, AINSI QUE DISPOSITIF DE REDRESSAGE

(30) Priorität: 28.09.2015 DE 102015218599
(43) Veröffentlichungstag der Anmeldung: 08.08.2018
(73) Patentinhaber: Bayerische Motoren Werke Aktiengesellschaft, 80809 München (DE)
(72) Erfinder: SCHULTE-VORWICK, Lucas, 84028 Landshut (DE)
(86) Internationale Anmeldenummer: PCT/EP2016/071437
(87) Internationale Veröffentlichungsnummer: WO 2017/055065

(56) Entgegenhaltungen:
- DE-A1- 19 611 897
- DE-A1- 19 920 003
- DE-A1-102007 002 320
- JP-A- H0 760 353
- US-A1- 2014 208 817

## Beschreibung

Die vorliegende Erfindung betrifft ein Verfahren zum Richten eines Verzugs eines Bauteils durch eine Richtvorrichtung, die Richtvorrichtung aufweisend ein Spannelement zum Einspannen des Bauteils, ein Richtelement zum Einleiten einer Richtkraft in das Bauteil und ein Ambosselement zum Unterstützen des Bauteils beim Einleiten der Richtkraft. Ferner betrifft die Erfindung eine Richtvorrichtung zum Richten eines Verzugs eines Bauteils, aufweisend ein Spannelement zum Einspannen des Bauteils, ein Richtelement zum Einleiten einer Richtkraft in das Bauteil, ein Ambosselement zum Unterstützen des Bauteils beim Einleiten der Richtkraft und ein Kontrollelement zum Betreiben der Richtvorrichtung.

In der modernen Technik ist es bekannt, für eine Massenproduktion Bauteile in hoher Stückzahl zu produzieren. Ein derartiges Produktionsverfahren kann dabei beispielsweise ein Gussverfahren sein. Insbesondere im Karosserie- und Fahrzeugstrukturteilbau werden beispielsweise zunehmend Bauteile durch Verwendung eines Leichtmetalldruckgussverfahrens hergestellt. Neben den mechanischen Eigenschaften der Bauteile ist dabei vor allem eine Einhaltung von geometrischen Formvorgaben ein entscheidendes Qualitätskriterium, welches reproduzierbar zu gewährleisten ist. Verschiedenste Faktoren während des Herstellungsprozesses können jedoch die Form des Bauteils, insbesondere eines Gussteils, beeinflussen und zu einer großen Abweichung der Form des Bauteils von einer Formvorgabe und damit zu einem unzulässigem Verzug führen. Selbstverständlich wird dabei durch Anpassung der Prozessführung und der verwendeten Werkzeuge versucht, einen derartigen Verzug zu kompensieren oder zumindest zu minimieren. Lässt sich jedoch ein derartiger Verzug auch durch diese Maßnahmen nicht verhindern oder zumindest auf eine tolerierbare Abweichung von einer Formvorgabe reduzieren oder ist auch nur die stochastische Streuung der Form der hergestellten Bauteile zu groß, ist es bekannt, die Bauteile einem Richtprozess zu unterziehen, siehe beispielsweise die DE 199 20 003 A1.

Ein derartiger Richtprozess erfolgt oftmals auf Richtmaschinen, die zumeist individuell und spezifisch für jedes einzelne zu richtende Bauteil und insbesondere oftmals auch für einen speziellen Verzug dieses Bauteils entwickelt wurden. Dabei ist es bekannt, sowohl Mess- als auch Richtpunkte vorab zu definieren, wobei diese Mess- und Richtpunkte im laufenden Herstellungsprozess zumeist nicht variabel sind. Üblicherweise werden dabei in einem derartigen Richtprozess die Bauteile plastisch verformt, beispielsweise durch einen Richtstempel. Dabei ist es bekannt, zur Bestimmung eines weggesteuerten Hubs des Richtstempels Erfahrungswerte vorangegangener Richtvorgänge heranzuziehen. Durch eine selbstlernende Software werden dazu alle relevanten Daten gesammelt, um die nötigen Erfahrungswerte zusammenzutragen. Dabei kann beispielsweise in Abhängigkeit einer Größe des gemessenen Verzugs durch die selbstlernende Software in einer Datenbank nach einer optimalen Größe eines Richthubs gesucht werden und im Folgenden diese ausgeführt werden. An jeden dieser Richtvorgänge schließt sich eine weitere aufwendige Vermessung der Geometrie des Bauteils an, um die selbstlernende Software mit Erfahrungswerten und Daten zu versorgen. Für diese Vermessung wird das Bauteil aus der Richtmaschine entnommen oder zumindest aus der für den Richtvorgang erforderlichen Spannung freigegeben, wodurch ein zusätzlicher Zeit- und Kostenaufwand entsteht. Wird dabei ein Verzug festgestellt, der sich immer noch außerhalb einer zulässigen Toleranz befindet, erfolgt ein weiterer Richtvorgang. Hat der gewählte Richthub die gewünschte Wirkung erzielt, wird diese Einstellung als Erfahrungswert für kommende Richtvorgänge in der Datenbank hinterlegt.

Richtverfahren bzw. Richtvorrichtungen, welche die oben beschriebene Merkmale zumindest teilweise aufweisen, sind beispielsweise aus der US 2014/0208817 A1, auf welche der Oberbegriff der Patentansprüche 1 und 12 basiert, der DE 10 2007 002 320 A1 sowie der JP H07 060 353 A bekannt.

Diese gemäß dem Stand der Technik bekannten Richtverfahren haben dabei mehrere Nachteile. Durch die speziell für jedes einzelne zu richtende Bauteil entwickelten Richtmaschinen ergibt sich eine reduzierte Flexibilität bei der Durchführung von Richtvorgängen. Dies ist oftmals dadurch begründet, dass die Richtmaschinen bezüglich einer Halterung der Bauteile und einer Positionierung von Richtstempeln und Gegenhaltern festgelegt sind. Eine Anpassung auf verschiedene Bauteile oder auch nur auf verschieden angeordnete Verzüge in einem Bauteil ist dadurch nicht oder nur sehr schwer möglich. Darüber hinaus benötigt die verwendete selbstlernende Softwäre als Grundlage eine Datenbank mit Erfahrungswerten, die durch eine Vielzahl von durchgeführten Richtvorgängen gefüllt werden muss. Dieses Füllen der Datenbank ist dabei insbesondere zeitintensiv und verursacht allein dadurch hohe Kosten. Auch kann eine derartige selbstlernende Software lediglich auf bekannte, bereits aufgetretene Verzüge in Bauteilen angewendet werden. Ein neu auftretender Verzug, der sich beispielsweise durch seine Anordnung am Bauteil, seine Art und/oder seine Größe von vorhergegangenen Verzügen unterscheidet, benötigt ein erneutes Füllen der Datenbank mit all den damit verbundenen Nachteilen. Schließlich wirkt sich, wie oben bereits beschrieben, auch das nach jedem Richtvorgang durchzuführende Messen, für das das Bauteil aus der Richtmaschine entnommen oder zumindest aus der für den Richtvorgang erforderlichen Spannung freigegeben werden muss, negativ auf eine Taktzeit aus.

Es ist daher Aufgabe der vorliegenden Erfindung, die voranstehend beschriebenen Nachteile zumindest teilweise zu beheben. Insbesondere ist es Aufgabe der vorliegenden Erfindung, ein Verfahren zum Richten eines Verzugs eines Bauteils durch eine Richtvorrichtung sowie eine Richtvorrichtung zum Richten eines Verzugs eines Bauteils bereitzustellen, die eine besonders einfache und kostengünstige Durchführung eines Richtvorgangs an einem Bauteil ermöglichen, wobei insbesondere eine hohe Flexibilität hinsichtlich eines auftretenden Verzugsszenarios und niedrige Taktzeiten beim Durchführen des Richtvorgangs erreicht werden können. Voranstehende Aufgabe wird gelöst durch ein Verfahren zum Richten eines Verzugs eines Bauteils mit den Merkmalen des unabhängigen Anspruchs 1 sowie durch eine Richtvorrichtung zum Richten eines Verzugs eines Bauteils mit den Merkmalen des Anspruchs 12. Weitere Merkmale und Details der Erfindung ergeben sich aus den Unteransprüchen, der Beschreibung und den Zeichnungen. Dabei gelten Merkmale und Details, die im Zusammenhang mit dem erfindungsgemäßen Verfahren beschrieben sind, selbstverständlich auch im Zusammenhang mit der erfindungsgemäßen Richtvorrichtung und jeweils umgekehrt, so dass bezüglich der Offenbarung zu den einzelnen Erfindungsaspekten stets wechselseitig Bezug genommen wird beziehungsweise werden kann.

Gemäß einem ersten Aspekt der Erfindung wird die Aufgabe gelöst durch ein Verfahren zum Richten eines Verzugs eines Bauteils durch eine Richtvorrichtung, die Richtvorrichtung aufweisend ein Spannelement zum Einspannen des Bauteils, ein Richtelement zum Einleiten einer Richtkraft in das Bauteil und ein Ambosselement zum Unterstützen des Bauteils beim Einleiten der Richtkraft. Ein erfindungsgemäßes Verfahren ist durch folgende Schritte gekennzeichnet:
a) Ermitteln des Verzugs des Bauteils als eine Abweichung einer Form des Bauteils von einer Formvorgabe,
b) Bestimmen eines Richtszenarios basierend zumindest auf einem Ergebnis der in Schritt a) durchgeführten Ermittlung, wobei das Richtszenario zumindest einen Richtschritt umfasst, in dem die Richtkraft in das Bauteil eingeleitet wird,
c) Anordnen des Bauteils in der Richtvorrichtung entsprechend dem in Schritt b) bestimmten Richtszenarios,
d) Durchführen des zumindest einen Richtschrittes, und
e) Ermitteln eines Richtergebnisses des in Schritt d) durchgeführten Richtschritts, wobei das Bauteil während des Ermittelns in der Richtvorrichtung angeordnet verbleibt,
wobei im Richtschritt ein Stempelhub (30) des Richtelements (23) festgelegt wird, wobei der Stempelhub (30) zumindest als eine Kombination eines Kontakthubs (31), eines Richthubs (32) und eines Rückhubs (35) ausgebildet ist, wobei der Rückhub (35) beendet ist, wenn das Bauteil (1) der Bewegung des Richtelements (23) nicht mehr folgt, und wobei in Schritt e) zum Ermitteln des Richtergebnisses eine Größe des Richthubs (32) und eine Größe des Rückhubs (35) ausgewertet werden.

Durch ein erfindungsgemäßes Verfahren kann ein Richten eines Verzugs eines Bauteils durchgeführt werden. Das Bauteil kann dabei beispielsweise ein Gussteil, vorzugsweise aus einem metallischen Werkstoff, sein. Ein Richten eines Verzugs des Bauteils umfasst dabei insbesondere ein Entfernen des Verzugs vom Bauteil, so dass das Bauteil nach der Durchführung des Verfahrens einer Formvorgabe entspricht, bzw. zumindest im Wesentlichen, d. h. innerhalb einer Toleranzgrenze, entspricht. Ein erfindungsgemäßes Verfahren wird dabei mithilfe einer Richtvorrichtung durchgeführt. Eine für ein erfindungsgemäßes Verfahren verwendbare Richtvorrichtung weist dabei zumindest ein Spannelement zum Einspannen des Bauteils auf. Dadurch kann ermöglicht werden, das Bauteil sicher und ortsfest in der Richtvorrichtung anzuordnen. Ferner weist die Richtvorrichtung ein Richtelement zum Einleiten einer Richtkraft in das Bauteil und ein Ambosselement zum Unterstützen des Bauteils beim Einleiten der Richtkraft auf. Auch kann die Richtvorrichtung jeweils mehr als ein Richtelement beziehungsweise mehr als ein Ambosselement aufweisen. Dadurch ist es möglich, in der Richtvorrichtung durch das Richtelement das Bauteil zu verformen, insbesondere plastisch zu verformen, und dadurch den Verzug aus dem Bauteil zu entfernen.

Dabei wird in einem ersten Schritt a) des erfindungsgemäßen Verfahrens ein Verzug des Bauteils als eine Abweichung einer Form des Bauteils von einer Formvorgabe ermittelt. Die Form des Bauteils, d. h. die aktuell vorhandene geometrische Ausgestaltung des Bauteils, kann dabei beispielsweise durch eine Vermessung des Bauteils ermittelt werden. Durch einen Vergleich der Form des Bauteils mit einer Formvorgabe kann eine Abweichung der aktuell vorherrschenden Form des Bauteils von dieser Formvorgabe ermittelt werden. Dies entspricht der Ermittlung des Verzugs gemäß der Erfindung. Dabei kann die Form des Bauteils auch nur für einen Abschnitt des Bauteils mit einer Formvorgabe verglichen werden. Nach der Durchführung des Schritts a) des erfindungsgemäßen Verfahrens liegt somit eine Information vor, wie der Verzug des Bauteils ausgebildet ist und ferner an welcher Position des Bauteils sich der Verzug befindet. Diese Informationen werden im nächsten Schritt b) des erfindungsgemäßen Verfahrens verwendet, um ein Richtszenario zu bestimmen. Selbstverständlich können auch alle weiteren Ergebnisse der in Schritt a) durchgeführten Ermittlung für dieses Bestimmen des Richtszenarios verwendet werden. Dabei wird das Richtszenario auf den in Schritt a) erkannten Verzug angepasst bestimmt, beispielsweise durch eine entsprechende Einstellung bzw. Ansteuerung der Elemente der Richtvorrichtung. So kann beispielsweise eine Position des Spannelements und/oder des Richtelements und/oder des Ambosselements in der Richtvorrichtung an den in Schritt a) erkannten Verzug angepasst werden. Insbesondere kann ein Bestimmen des Richtszenarios auch eine geeignete Anpassung des Richtschritts beinhalten, den das Richtszenario umfasst. Ein derartiger Richtschritt des Richtszenarios kann dabei insbesondere bevorzugt beispielsweise eine stempelartige Bewegung des Richtelements zum gezielten plastischen Verformen des Bauteils umfassen. Eine derartige stempelartige Bewegung des Richtelements kann dabei beispielsweise durch eine Größe der dabei durchgeführten Bewegung und/oder durch eine Größe der dadurch erzeugten Richtkraft gekennzeichnet sein. Die durch das Richtelement in das Bauteil eingeleitete Richtkraft wird dabei im Bauelement weitergeleitet und über das Ambosselement, das zum Unterstützen des Bauteils beim Einleiten der Richtkraft ausgebildet ist, wieder an die Richtvorrichtung abgeleitet. Nach dem Bestimmen des Richtszenarios, das insbesondere auch eine entsprechende Vorbereitung der Richtvorrichtung beinhalten kann, wird in einem nächsten Schritt c) des erfindungsgemäßen Verfahrens das Bauteil in der Richtvorrichtung angeordnet. Dabei wird das Bauteil entsprechend dem in Schritt b) bestimmten Richtszenario in der Richtvorrichtung angeordnet. Insbesondere umfasst dabei das Anordnen beispielsweise auch eine entsprechende Orientierung des Bauteils, die an beispielsweise die Lage, die Art und/oder die Ausprägung des Verzugs des Bauteils angepasst sein kann. Ferner kann bei einem Anordnen des Bauteils in der Richtvorrichtung berücksichtigt werden, wie die einzelnen Elemente der Richtvorrichtung, insbesondere das Spannelement, das Richtelement und das Ambosselement, in der Richtvorrichtung angeordnet beziehungsweise positioniert sind. Auch ein Einspannen des Bauteils durch das Spannelement der Richtvorrichtung kann als Teil des Anordnens des Bauteils in der Richtvorrichtung angesehen werden. Im Anschluss daran wird in Schritt d) des erfindungsgemäßen Verfahrens der zumindest eine Richtschritt durchgeführt. Bei dieser Durchführung des Richtschritts kommt es zu einer insbesondere plastischen Verformung des Bauteils durch die durch das Richtelement in das Bauteil eingeleitete Richtkraft. Dadurch kann eine Entfernung oder zumindest eine Verminderung des Verzugs erreicht werden. Die Form des Bauteils kann somit an die Formvorgabe durch Entfernung oder zumindest Verminderung des Verzugs angeglichen werden. Anschließend ist in einem abschließenden Schritt e) des erfindungsgemäßen Verfahrens vorgesehen, ein Richtergebnis des in Schritt d) durchgeführten Richtschritts zu ermitteln. Erfindungswesentlich ist dabei vorgesehen, dass das Bauteil während des Ermittelns des Richtergebnisses in der Richtvorrichtung angeordnet verbleibt. Ein derartiges Richtergebnis kann insbesondere eine Information darüber enthalten, wie erfolgreich der Verzug aus dem Bauteil entfernt oder zumindest verkleinert wurde. Insbesondere kann dies gemäß einem Verfahren derart vorgesehen sein, dass das Bauteil für dieses Ermitteln des Richtergebnisses nicht aus der Richtvorrichtung entnommen werden muss. Dabei kann insbesondere beispielsweise die Richtvorrichtung die dafür nötigen Sensoren aufweisen. Allein durch dieses Verbleiben des Bauteils in der Richtvorrichtung während des Ermittelns des Richtergebnisses kann ein Zeitbedarf beim Entfernen eines Verzugs eines Bauteils deutlich vermindert werden. Dies führt automatisch zu einer Kostenreduktion bei der Herstellung des Bauteils. Ferner kann durch ein erfindungsgemäßes Verfahren eine höhere Flexibilität beim Richten von Verzügen von Bauteilen bereitgestellt werden, da für jede Verzugsart ein eigenes Richtszenario vorhanden bzw. bestimmt werden kann. Insbesondere wird beim Durchführen eines erfindungsgemäßen Verfahrens keine Lernphase benötigt, um eine Datenbank mit Erfahrungswerten beim Richten eines bestimmten Verzugs zu erzeugen. Auch dadurch kann durch ein erfindungsgemäßes Verfahren gegenüber dem aus dem Stand der Technik bekannten Verfahren zum Richten eines Verzugs eines Bauteils eine Zeit- und Kostenreduktion erreicht werden.

Ferner kann bei einem erfindungsgemäßen Verfahren vorgesehen sein, dass das in Schritt e) ermittelte Richtergebnis ausgewertet wird und dass, wenn bei der Auswertung des Richtergebnisses ein verbleibender Verzug des Bauteils festgestellt wird, die Schritte d) und e) mit einem an dem verbleibenden Verzug angepassten Richtschritt erneut ausgeführt werden und dass ansonsten das Bauteil aus der Richtvorrichtung entnommen wird. Auf diese Weise kann eine iterative Durchführung des Richtens des Verzugs erreicht werden, wodurch selbst bei einer nicht vollständigen Entfernung des Verzugs vom Bauteil in einem ersten Richtschritt durch die wiederholte und erneute Ausführung der Schritte d) und e) ein tatsächliches Entfernen des Verzugs vom Bauteil sichergestellt werden kann. Dabei kann insbesondere auch vorgesehen sein, dass falls nötig die Schritte d) und e) mehrmals durchlaufen werden. Bei dem erfindungsgemäßen Verfahren ist vorgesehen, dass in Schritt e) das Richtergebnis derart ermittelt wird, dass das Bauteil während des Ermittelns in der Richtvorrichtung verbleibt. Dadurch ist nach Durchführung des Schritts e) des erfindungsgemäßen Verfahrens das Bauteil immer noch in der Richtvorrichtung angeordnet. Ein Schritt d) eines erfindungsgemäßen Verfahrens und damit ein erneuter Richtschritt können somit sofort ausgeführt werden, da ein erneutes Anordnen des Bauteils in der Richtvorrichtung nicht nötig ist. Ein an den verbleibenden Verzug angepasster Richtschritt bedeutet dabei insbesondere, dass zuvor durchgeführte Richtschritte, insbesondere bereits dadurch erfolgte plastische Verformungen des Bauteils, berücksichtigt werden bzw. werden können. So ist oftmals bei einem erneuten Durchführen des Schritts d) des erfindungsgemäßen Verfahrens der Verzug bereits gegenüber dem ursprünglichen Verzug durch eine bereits erfolgte plastische Verformung des Bauteils verkleinert. Dies kann beim Anpassen des Richtschritts durch eine geringere Richtkraft und/oder eine angepasste, insbesondere kleinere Bewegung des Richtelements berücksichtigt werden. Wird in Schritt e) kein verbleibender Verzug des Bauteils festgestellt, bedeutet dies, dass die Form des Bauteils der Formvorgabe entspricht oder zumindest im Wesentlichen entspricht. Bei letzterem kann dabei insbesondere auch eine Toleranz bei der Ermittlung des verbleibenden Verzugs berücksichtigt werden, innerhalb der leichte Abweichungen der Form des Bauteils von der Formvorgabe unberücksichtigt bleiben sollen. In diesem Fall kann das Bauteil als der Formvorgabe entsprechend angenommen werden, wodurch das Richten des Verzugs des Bauteils als abgeschlossen angesehen werden kann. Das Bauteil kann in diesem Fall aus der Richtvorrichtung entnommen werden und seiner weiteren Bestimmung zugeführt werden.

Auch kann ein erfindungsgemäßes Verfahren dahin gehend ausgebildet sein, dass das Richtszenario abhängig von Parametern festgelegt wird, wobei insbesondere zumindest einer der folgenden Parameter verwendet wird:
- Größe des Verzugs
- Position des Verzugs
- Art des Verzugs
- Ausrichtung des Verzugs
- Temperatur des Bauteils
- Material des Bauteils
- Geometrie des Bauteils

Durch eine derartige Abhängigkeit des Richtszenarios von Parametern kann das Richtszenario besonders spezifisch und genau auf die vorhandenen Bedürfnisse angepasst werden. Dabei kann eine Größe des Verzugs beispielsweise als absolute Größe angegeben werden und/oder als relative Größe in Bezug auf die Größe des Bauteils. Durch die Position des Verzugs kann eine Information darüber bereitgestellt werden, an welcher Stelle des Bauteils sich der Verzug befindet. Durch die Art des Verzugs kann eine Information darüber bereitgestellt werden, ob beispielsweise der Verzug im Wesentlichen eindimensional oder beispielsweise zweidimensional ausgebildet ist. Auch eine Information darüber, ob beispielsweise der Verzug linear oder polynomial ausgebildet ist, kann der Art des Verzugs zugeordnet werden. Dabei bedeutet eine lineare Verzugsausprägung, dass insbesondere zwei Abschnitte des Bauteils, die in sich zumindest im Wesentlichen der Formvorgabe entsprechen, in einem Knick aneinanderstoßen. Eine polynomiale Verzugsausprägung dagegen ist ein Verzug, der als eine kontinuierliche Verbiegung ausgebildet ist. Eine Unterscheidung dieser Verzugsausprägungen kann dabei beispielsweise über zweidimensionale Ableitungen der Form des Bauteils, insbesondere über die zweite Ableitung, also die Krümmung, des Bauteils, bestimmt werden. Dabei können eine plötzliche Änderung der Krümmung auf eine lineare Verzugsausprägung und ein kontinuierlicher Verlauf der Krümmung auf eine polynomiale Verzugsausprägung hindeuten. Eine Ausrichtung des Verzugs kann insbesondere Informationen darüber enthalten, zu welcher Oberfläche des Bauteils hin, insbesondere bei flächigen Bauteilen, verzogen ist. Diese Information ist insbesondere für die richtige Orientierung des Bauteils beim Anordnen des Bauteils in der Richtvorrichtung von Bedeutung. Die Temperatur und das Material des Bauteils sind insbesondere Parameter, die die Verformbarkeit des Bauteils beeinflussen können. Insbesondere beim Bestimmen der Richtkraft, die im Richtschritt in das Bauteil eingeleitet wird, können diese Parameter verwendet werden. In der Geometrie des Bauteils als Parameter können insbesondere Informationen über die geometrische Ausgestaltung des Bauteils zusammengefasst sein, beispielsweise ob und an welchen Positionen das Bauteil Rippen und/oder Aussparungen aufweist. Eine Berücksichtigung auch dieser Informationen ist zum einen für die Anordnung des Bauteils in der Richtvorrichtung als auch bei der Positionierung der einzelnen Elemente der Richtvorrichtung vorteilhaft. Insgesamt kann somit durch eine Abhängigkeit des Richtszenarios von Parametern ein besonders gutes Entfernen eines Verzugs vom Bauteil erreicht werden, insbesondere für jeden oder doch zumindest für besonders viele unterschiedliche Verzüge.

Gemäß einer bevorzugten Weiterentwicklung eines erfindungsgemäßen Verfahrens kann ferner vorgesehen sein, dass der zumindest eine Parameter durch eine Simulation und/oder durch Vorversuche bestimmt wird. Auf diese Weise kann erreicht werden, die Parameter besonders gut und genau zu bestimmen. Die Bestimmung des zumindest einen Parameters wird dabei einmal im Vorfeld der Durchführung des Verfahrens vorgenommen und steht dann allen Durchführungen des erfindungsgemäßen Verfahrens zur Verfügung. Das eigentliche Entfernen bzw. Richten des Verzugs kann dadurch für viele Bauteile insgesamt schneller durchgeführt werden.

Auch kann ferner bei einem erfindungsgemäßen Verfahren vorgesehen sein, dass das in Schritt b) bestimmte Richtszenario zumindest eine Spannposition des Spannelements und/oder zumindest eine Richtposition des Richtelements und/oder zumindest eine Ambossposition des Ambosselements aufweist. Auf diese Weise kann eine besonders flexible Anpassung auf den aktuell vorhandenen Verzug vorgenommen werden. Insbesondere kann dabei bevorzugt vorgesehen sein, dass die Elemente, insbesondere das Spannelement und/oder das Richtelement und/oder das Ambosselement, flexibel und anpassbar in der Richtvorrichtung anordenbar sind. Insbesondere kann dabei auch berücksichtigt werden, dass die zum Richten des Verzugs nötige Richtkraft auch abhängig von einem Richthebel ist. Ein derartiger Richthebel wird dabei insbesondere beeinflusst durch den Abstand der Richtposition, also der Position des Richtelements, zur Spannposition bzw. zur Ambossposition, also den Positionen des Spannelements bzw. des Ambosselements. Auch dadurch kann eine besonders bedarfsgerechte Bestimmung des Richtszenarios erfolgen.

Das erfindungsgemäße Verfahren ist dahin gehend ausgebildet, dass im Richtschritt ein Stempelhub des Richtelements festgelegt wird, wobei der Stempelhub zumindest als eine Kombination eines Kontakthubs, eines Richthubs und eines Rückhubs ausgebildet ist. Dabei ist bevorzugt, dass der Kontakthub und der Richthub in die gleiche Richtung erfolgen und der Rückhub in einer dieser Richtung entgegengesetzten Richtung erfolgt. Während des Kontakthubs wird das Richtelement derart weit verfahren, bis es das Bauelement gerade kontaktiert. Nach dem Kontakthub befindet sich das Richtelement somit in einer Position, die der Form des Bauteils vor dem Einleiten der Richtkraft entspricht. Ausgehend von dieser Position, die das Richtelement nach Durchführung des Kontakthubs einnimmt, erfolgt der Richthub, in dem das eigentliche Einleiten der Richtkraft in das Bauteil vorgenommen wird. Während des Richthubs wird somit das Bauteil durch das Einleiten der Richtkraft verformt, insbesondere zumindest teilweise plastisch verformt. Im anschließenden Rückhub wird das Richtelement derart weit zurückgezogen, bis das Richtelement das Bauteil gerade noch kontaktiert. Da das Bauteil zumeist zumindest teilweise elastisch ist, folgt das Bauteil zumeist der Bewegung des Richtelements während des Rückhubs. Der Rückhub ist dabei beendet, wenn das Bauteil der Bewegung des Richtelements eben nicht mehr folgt. Nach dem Rückhub befindet sich das Richtelement somit in einer Position, die der Form des Bauteils nach dem Einleiten der Richtkraft entspricht. Durch die Aufteilung des Stempelhubs als Kombination des Kontakthubs, des Richthubs und des Rückhubs kann jeder dieser einzelnen Hübe einzeln bestimmt und festgelegt werden. Eine besonders flexible und genaue Einstellung des Stempelhubs als Ganzes kann dadurch erreicht werden.

Bevorzugt kann ferner bei einem erfindungsgemäßen Verfahren vorgesehen sein, dass der Richthub einen Richtanteil und einen Überdrückungsanteil aufweist. Der Richtanteil ist dabei insbesondere der Anteil des Richthubs zwischen der Position, den das Richtelement nach dem Kontakthub einnimmt und der Position des Richtelements, in der das Bauteil durch das Richtelement derart verformt ist, dass die Form des Bauteils der Formvorgabe entspricht. Die bis dahin durchgeführte Verformung des Bauteils entspricht somit der angestrebten bleibenden plastischen Verformung des Bauteils. Da das zu richtende Bauteil oftmals zumindest teilweise elastisch auf Verformungen reagieren kann, schließt sich an den Richtanteil ein Überdrückungsanteil des Richthubs an, um dieses elastische Zurückfedern des Bauteils zu überwinden. Der Überdrückungsanteil ist dabei bevorzugt derart groß gewählt, dass nach dem Zurückfedern des Bauteils während des Rückhubs eine plastische Verformung des Bauteils verbleibt. Durch diese plastische Verformung des Bauteils kann insbesondere das Richten des Verzugs bewirkt werden.

Bei dem erfindungsgemäßen Verfahren ist vorgesehen, dass in Schritt e) zum Ermitteln des Richtergebnisses eine Größe des Richthubs und eine Größe des Rückhubs ausgewertet wird. Gemäß einer besonders bevorzugten Weiterentwicklung eines erfindungsgemäßen Verfahrens kann ferner vorgesehen sein, dass in Schritt e) zum Ermitteln des Richtergebnisses eine Differenz zwischen der Größe des Richthubs und der Größe des Rückhubs ausgewertet wird. Dabei kann ausgenützt werden, dass der Richthub nach dem Kontakthub beginnt, der die ursprüngliche Lage und Form des Bauteils beschreibt. Zusätzlich endet der Rückhub an einer Position, die der durch den Richthub hervorgerufenen plastischen Verformung des Bauteils entspricht. Dies kann insbesondere dadurch begründet werden, dass der Rückhub dann endet, wenn das Richtelement das Bauteil gerade noch kontaktiert. Durch eine Auswertung der Größe des Richthubs und der Größe des Rückhubs, insbesondere durch Bildung einer Differenz dieser Größen, kann somit direkt die verbleibende plastische Verformung des Bauteils ermittelt werden. Weiterhin kann dadurch ermittelt werden, insbesondere unter Berücksichtigung der Formvorgabe, ob der Verzug durch die Durchführung des Richtschrittes bereits gerichtet, insbesondere entfernt, wurde oder ob noch ein restlicher Verzug im Bauteil verbleibt, wobei hierbei auch ein Toleranzbereich berücksichtigt werden kann. Durch die Verwendung der Größen des Richthubs und des Rückhubs, insbesondere durch Berücksichtigung der Differenz dieser Größen, kann somit ein besonders einfaches Ermitteln eines Richtergebnisses des durchgeführten Richtschritts bereitgestellt werden.

Darüber hinaus kann ein erfindungsgemäßes Verfahren dahin gehend ausgebildet sein, dass ein Ende des Kontakthubs und/oder ein Ende des Rückhubs durch ein Messen einer Kontaktkraft zwischen dem Bauteil und dem Richtelement bestimmt wird. Ein Ende des Kontakthubs ist dann erreicht, wenn das Richtelement das Bauteil gerade berührt. Ein Ende des Rückhubs ist dann erreicht, wenn das Richtelement das Bauteil gerade noch berührt. Dieses gerade schon bzw. gerade noch Berühren des Bauteils durch das Richtelement kann dabei durch ein Messen einer Kontaktkraft zwischen dem Bauteil und dem Richtelement besonders einfach bestimmt werden. Für ein derartiges Messen der Kontaktkraft kann dabei die Richtvorrichtung, beispielsweise angeordnet im Richtelement, einen entsprechenden Kraftsensor aufweisen. Eine derartige Kontaktkraft liefert eine Information darüber, wie fest das Richtelement gegen das Bauteil drückt bzw. gedrückt wird. Bei Beginn eines Kontakts zwischen dem Richtelement und dem Bauelement, wie er beispielsweise am Ende des Kontakthubs vorliegt bzw. bei Beendigung eines derartigen Kontakts zwischen dem Richtelement und dem Bauteil, wie es beispielsweise am Ende des Rückhubs der Fall ist, ist diese Kraft besonders klein. Durch das Ermitteln eines Moments, in dem eben diese Kontaktkraft besonders klein ist, kann somit der Zeitpunkt eines Endes des Kontakthubs bzw. eines Endes des Rückhubs besonders einfach bestimmt werden. Insbesondere kann dadurch das jeweilige Ende des Kontakthubs bzw. des Rückhubs besonders einfach und genau bestimmt werden, da direkt durch den gerade beginnenden bzw. endenden Kontakt zum Bauteil eine Rückmeldung über die Position des Richtelements erfolgt.

Besonders bevorzugt kann bei einem erfindungsgemäßen Verfahren dabei vorgesehen sein, dass die Kontaktkraft kleiner als ca. 100N, insbesondere kleiner als ca. 50N, ist. Dies ist insbesondere aus diesem Grund bevorzugt, da eine Kraft von ca. 100N, bevorzugt von ca. 50N, zwar zum einen noch gut messbar ist, aber zum anderen derart klein ist, dass keine oder zumindest keine wesentliche Verformung des Bauteils durch diese Kraft mehr erfolgt. Die Kontaktkraft kann dabei insbesondere nicht kleiner werden als 0N, da in diesem Fall kein Kontakt mehr zwischen dem Bauteil und dem Richtelement vorherrscht und somit das Richtelement das Bauteil nicht mehr berührt. Durch eine Wahl der Kontaktkraft kleiner als ca. 100N, bevorzugt kleiner als ca. 50N, kann somit zum einen ein sicheres Bestimmen des Endes des Kontakthubs bzw. des Rückhubs bereitgestellt werden, wobei zum anderen eine Beeinflussung der Form des Bauteils durch eine Verformung vermieden werden kann.

Darüber hinaus kann bei einem erfindungsgemäßen Verfahren vorgesehen sein, dass vor Schritt a) und/oder nach einer Entnahme des Bauteils aus der Richtvorrichtung nach dem Richten des Verzugs eine Form des Bauteils vermessen wird, insbesondere optisch vermessen wird. Auf diese Art und Weise kann erreicht werden, dass die Form des Bauteils besonders genau bekannt ist. Ein Ermitteln des Verzugs des Bauteils als eine Abweichung der gemessenen Form des Bauteils von einer Formvorgabe in Schritt a) des erfindungsgemäßen Verfahrens kann dadurch besonders genau durchgeführt werden. Insbesondere kann dabei durch die Verwendung eines optischen Vermessungsverfahrens, beispielsweise unter Verwendung eines Lasers oder eines Streifenlichtprojektors, eine besonders genaue Vermessung der Form des Bauteils erreicht werden.

Bevorzugt kann ein erfindungsgemäßes Verfahren ferner dahin gehend weiterentwickelt sein, dass bei der Vermessung die Form des Bauteils als eine Punktewolke ermittelt wird. Eine derartige Punktewolke stellt dabei ein besonders geeignetes Datenformat dar, da das Bauteil als eine Anzahl von Punkten und deren Positionen im Raum abgespeichert wird. Dadurch kann beispielsweise ein Verzug des Bauteils für jeden der gespeicherten Punkte der Wolke bestimmt werden. Auch können beispielsweise Punktewolken mit variabler Punkteweite verwendet werden. Dadurch kann ermöglicht werden, dass bei großen Änderungen, d. h. bei starken Verzügen, eine kleinere Punkteweite verwendet wird, wodurch eine bessere Auflösung des jeweiligen Verzugs erreicht werden kann. Bei kleinen bzw. keinen Änderungen kann eine größere Punkteweite verwendet werden, wodurch eine Menge an abzuspeichernden Daten der Punktewolke vermindert werden kann. Insgesamt stellt somit eine Punktewolke ein besonders geeignetes Datenformat dar, da zum einen eine Form eines Bauteils besonders genau beschrieben werden kann und zum anderen ein Datenvolumen vermindert werden kann.

Gemäß einem zweiten Aspekt der Erfindung wird die Aufgabe gelöst durch eine Richtvorrichtung zum Richten eines Verzugs eines Bauteils, aufweisend ein Spannelement zum Einspannen des Bauteils, ein Richtelement zum Einleiten einer Richtkraft in das Bauteil, ein Ambosselement zum Unterstützen des Bauteils beim Einleiten der Richtkraft und ein Kontrollelement zum Betreiben der Richtvorrichtung. Eine erfindungsgemäße Richtvorrichtung ist dadurch gekennzeichnet, dass das Kontrollelement zum Ausführen eines Verfahrens gemäß dem ersten Aspekt der Erfindung ausgebildet ist. Dementsprechend bringt eine erfindungsgemäße Richtvorrichtung die gleichen Vorteile mit sich, wie sie ausführlich mit Bezug auf ein erfindungsgemä-ßes Verfahren gemäß dem ersten Aspekt der Erfindung erläutert worden sind. Besonders bevorzugt sind dabei das Spannelement und/oder das Richtelement und/oder das Ambosselement variabel in der Richtvorrichtung positionierbar. Dadurch kann eine besonders hohe Flexibilität bezüglich der zu richtenden Bauteile bzw. der zu richtenden Verzüge der Bauteile bereitgestellt werden. Die erfindungsgemäße Richtvorrichtung ist ferner dadurch gekennzeichnet, dass das Richtelement einen Kontaktkraftsensor, insbesondere einen Dehnungsmessstreifen, bevorzugt einen piezoelektrischen Kraftsensor, zum Messen einer Kontaktkraft zwischen dem Richtelement und dem Bauteil aufweist. Durch einen derartigen Kontaktkraftsensor kann ein Kontakt zwischen dem Richtelement und dem Bauteil besonders einfach ermittelt werden, da eben bei einem derartigen Kontakt zwischen dem Richtelement und dem Bauteil eine Kontaktkraft auftritt. Dehnungsmessstreifen und bevorzugt piezoelektrische Kraftsensoren sind dabei besonders geeignete Kontaktkraftsensoren für diesen Einsatz. Durch die Messung einer Kontaktkraft kann, wie oben beschrieben, insbesondere eine Position des Richtelements bezüglich des Bauteils ermittelt werden, insbesondere am Ende eines Kontakthubs bzw. eines Rückhubs des Richtelements. Durch einen derartigen Kontaktkraftsensor kann somit beispielsweise auch ein Ermitteln eines Richtergebnisses ermöglicht werden, wobei das Bauteil bei dieser Ermittlung des Richtergebnisses in der Richtvorrichtung verbleiben kann.

Darüber hinaus kann bei einer erfindungsgemäßen Richtvorrichtung vorgesehen sein, dass das Richtelement und/oder das Ambosselement eine Vielzahl von Stempeln aufweist, wobei die Stempel matrixartig angeordnet sind, und wobei die Stempel einzeln ansteuerbar ausgebildet sind. Matrixartig angeordnet im Sinne der Erfindung kann dabei insbesondere bedeuten, dass die einzelnen Stempel beispielsweise zueinander in Reihen und Spalten angeordnet sind. Bevorzugt können die einzelnen Stempel aneinander angrenzend und/oder sich gegenseitig berührend angeordnet sein. Einzeln ansteuerbar im Sinne der Erfindung kann insbesondere bedeuten, dass jeder der einzelnen Stempel oder zumindest verschiedene Gruppen von einzelnen Stempeln unabhängig von allen anderen Stempeln angesteuert werden können. Alternativ oder zusätzlich kann ein einzelnes Ansteuern im Sinne der Erfindung auch umfassen, dass alle Stempel zugleich angesteuert beziehungsweise verfahren werden, insbesondere bis sie das Bauteil kontaktieren. Besonders bevorzugt können dann im Anschluss daran die einzelnen Stempel in der jeweiligen Position fixiert werden. Eine Form des Bauteils kann dadurch besonders einfach durch die Stempel nachgebildet werden. Insgesamt kann durch eine matrixartige Anordnung von Stempeln erreicht werden, dass durch eine Ansteuerung einzelner Stempel bestimmte Positionen des Bauteils unterstützt bzw. mit einer Richtkraft beaufschlagt werden können. Auch kann eine Unterstützung bzw. Einleitung der Richtkraft an mehreren Positionen, hervorgerufen durch eine Ansteuerung mehrerer Stempel, erfolgen. Durch eine derartige Ausgestaltung des Richtelements und/oder des Ambosselements kann somit eine besonders flexible und an eine Vielzahl von Bauteilen und möglichen Verzügen anpassbare Richtvorrichtung geschaffen werden.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen schematisch:
- Fig. 1: eine erfindungsgemäße Richtvorrichtung und ein Bauteil mit einem Verzug,
- Fig. 2, 3, 4: eine erfindungsgemäße Richtvorrichtung bei der Durchführung eines erfindungsgemäßen Verfahrens,
- Fig. 5: eine erste Ausgestaltung eines Richthubs und eines Rückhubs,
- Fig. 6: eine weitere Ausgestaltung eines Richthubs und eines Rückhubs,
- Fig. 7: ein lineares Verzugsszenario, und
- Fig. 8: ein polynomiales Verzugsszenario.

In Fig. 1 ist eine erfindungsgemäße Richtvorrichtung 20 gezeigt. Die erfindungsgemäße Richtvorrichtung 20 weist dabei insbesondere ein Kontrollelement 28 auf, das zur Ausführung eines erfindungsgemäßen Verfahrens ausgebildet ist. Ferner weist die erfindungsgemäße Richtvorrichtung 20 ein Spannelement 21 auf, das zum Einspannen eines Bauteils 1 ausgebildet ist. Ferner sind als Teil der Richtvorrichtung 20 ein Richtelement 23 und ein Ambosselement 26 gezeigt. Das Richtelement 23 ist dabei zum Einleiten einer Richtkraft 11 (nicht mit abgebildet) in das Bauteil 1 ausgebildet, wobei das Ambosselement 26 zum Abstützen des Bauteils 1 beim Einleiten dieser Richtkraft 11 ausgebildet ist. Um ein Kontaktieren bzw. ein Ende dieses Kontaktierens des Richtelements 23 und des Bauteils 1 feststellen zu können, weist das Richtelement 23 einen Kontaktkraftsensor 25 auf. Ein derartiger Kontaktkraftsensor 25 kann dabei beispielsweise als Dehnungsmessstreifen, bevorzugt jedoch als ein piezoelektrischer Kraftsensor, ausgebildet sein. Neben der abgebildeten erfindungsgemäßen Richtvorrichtung 20 ist ein Bauteil 1 abgebildet. Dieses Bauteil 1 weist eine Form 2 auf, die einen Verzug 4 aufweist. Um dies zu verdeutlichen, ist neben der Form 2 des Bauteils 1 auch eine Formvorgabe 3 gestrichelt mit abgebildet. Der Verzug 4 wird dabei insbesondere in einem Schritt a) eines erfindungsgemäßen Verfahrens durch eine Abweichung der Form 2 des Bauteils 1 von der Formvorgabe 3 ermittelt. Basierend auf einem Ergebnis dieser Ermittlung, die insbesondere im Kontrollelement 28 durchgeführt werden kann, kann ebenfalls im Kontrollelement 28 ein Richtszenario 10 (nicht mit abgebildet) bestimmt werden.

Die Durchführung eines Richtprozesses anhand eines Richtszenarios 10 ist in den Fig. 2, 3, 4 zumindest abschnittsweise abgebildet. Zur Durchführung des Richtprozesses wurde das Bauteil 1 in der Richtvorrichtung 20 angeordnet. Entsprechend des Richtszenarios 10 befindet sich das Spannelement 21 in seiner Spannposition 22 und fixiert das Bauteil 1 in der Richtvorrichtung 20. Das Richtelement 23 befindet sich in seiner Richtposition 24, das Ambosselement 26 in seiner Ambossposition 27. Die jeweiligen Positionen 22, 24, 27 der Elemente 21, 23, 26 sind dabei als Teil des Richtszenarios 10 hinterlegt. Das Richtszenario 10 ist dabei insbesondere auf den Verzug 4 des Bauteils 1 angepasst, wobei der Verzug 4 durch einen Vergleich der Form 2 des Bauteils 1 mit einer Formvorgabe 3 ermittelt wurde. Im in der Fig. 2 abgebildeten Stadium eines erfindungsgemäßen Verfahrens wurde der Richtprozess bereits begonnen, insbesondere wurde ein Kontakthub 31 als Teil des Stempelhubs 30 des Richtelements 23 bereits ausgeführt. Der Kontakthub 31 weist dabei eine Größe auf, die dadurch bestimmt ist, dass das Richtelement 23 das Bauteil 1 gerade berührt. Um diese Position des Richtelements 23 sicher feststellen zu können, weist das Richtelement 23 einen Kontaktkraftsensor 25 auf. Sobald der Kontaktkraftsensor 25 eine kleine Kontaktkraft misst, wird dies als ein Kontakt des Richtelements 23 mit dem Bauteil 1 interpretiert. Der Kontakthub 31 ist in diesem Moment abgeschlossen. Als Nächstes wird durch das Richtelement 23 ein Richthub 32 ausgeführt. Dies ist in Fig. 3 abgebildet. In diesem Richthub 32 wird eine Richtkraft 11 in das Bauteil 1 eingeleitet. Die Richtkraft 11 wird dabei im Bauteil 1 weitergeleitet und in das Ambosselement 26 abgeleitet. Deutlich erkennbar ist, dass das Bauteil 1 durch die Richtkraft 11, hervorgerufen durch das Richtelement 23 am Ende seines Richthubs 32 über die Formvorgabe 3 hinaus verformt ist. Dadurch kann insbesondere erreicht werden, dass bei einem elastischen Zurückfedern des Bauteils 1 trotzdem eine plastische Verformung des Bauteils 1 verbleibt, insbesondere bevorzugt derart, dass die neue Form 2 des Bauteils 1 der Formvorgabe 3 entspricht. Dies ist insbesondere in Fig. 4 gezeigt. Das Richtelement 23 wird in seinem Rückhub 35 in einer Bewegung, deren Bewegungsrichtung entgegengesetzt dem Kontakthub 31 bzw. dem Richthub 32 ist, wieder zurückgezogen. Dies wird insbesondere derart weit vorgenommen, bis die durch den Kontaktkraftsensor 25 gemessene Kontaktkraft zwischen dem Richtelement 23 und dem Bauteil 1 besonders klein wird. Besonders klein im Sinne der Erfindung bedeutet dabei insbesondere ca. 50N. Durch diese Definition der Position des Richtelements 23 nach dem Rückhub 35 kann somit auch eine Position bzw. eine Form 2 des Bauteils 1 nach Durchführung eines Richtprozesses ermittelt werden. Ein Entnehmen des Bauteils 1 aus der Richtvorrichtung 20 für eine Vermessung der Form 2 des Bauteils 1, das insbesondere auch zeit- und arbeitsaufwendig ist, kann dadurch vermieden werden. Insgesamt kann somit durch eine erfindungsgemäße Richtvorrichtung 20 bzw. ein erfindungsgemäßes Verfahren ein besonders einfaches, zeit- und kostensparendes Richten eines Verzugs 4 eines Bauteils 1 bereitgestellt werden.

Die Fig. 5, 6 zeigen jeweils einen Richthub 32 und einen Rückhub 35, schematisch dargestellt für ein Bauteil 1. Das Bauteil 1 befindet sich dabei vor Ausführung des Richthubs 32 in einer Form, die einen Verzug 4 aufweist. Eingezeichnet ist ferner eine Formvorgabe 3, die durch das Richten des Verzugs erreicht werden soll. Zwischen der Form 2 des Bauteils und der Formvorgabe 3 des Bauteils gibt es eine Abweichung 5, die überwunden werden muss. Die Abweichung 5 gilt dabei bereits dann als überwunden, wenn sich die Form 2 des Bauteils 1 nach Durchführung des erfindungsgemäßen Verfahrens innerhalb einer Toleranz 6 um die Formvorgabe 3 befindet. Ferner ist in den Fig. 5, 6 abgebildet, dass sich der Richthub 32 aus einem Richtanteil 33 und einem Überdrückungsanteil 34 zusammensetzt. Dabei ist der Richtanteil 33 derjenige Anteil des Richthubs 32, der der Abweichung 5 entspricht und somit einer Verformung des Bauteils 1 aus seiner Form 2 mit dem Verzug 4 bis zur Formvorgabe 3 entspricht. Der Überdrückungsanteil 34 entspricht demjenigen Anteil des Richthubs 32, der über diesen Richtanteil 33 hinausgeht. Durch diesen Überdrückungsanteil 34 soll eine plastische Verformung des Bauteils 1 sichergestellt werden und ein elastisches Zurückfedern des Bauteils 1 ausgeglichen werden. In der in Fig. 5 dargestellten Situation ist ein Rückhub 35 abgebildet, der eine Endlage außerhalb des Toleranzbereiches 6 darstellt. Die Differenz 36 zwischen dem Beginn des Richthubs 32 und dem Ende des Rückhubs 35 ist somit kleiner als eine Differenz aus der Abweichung 5 und der Toleranz 6. Dadurch ist ein weiterer Richthub notwendig, um eine Endlage des Bauteils 1 nach Durchführung des Stempelhubs 30 (nicht mit abgebildet) innerhalb der Toleranz 6 um die Formvorgabe 3 zu erreichen. Dies ist beispielsweise in Fig. 6 gezeigt. Hier endet der Rückhub 35 bereits derart nah an der Formvorgabe 3, dass die Differenz 36 größer ist als eine Differenz zwischen der Abweichung 5 und der Toleranz 6. Eine Form 2 des Bauteils 1 ist somit derart nah an der Formvorgabe 3, dass der Verzug 4 als gerichtet angesehen werden kann. In einer dritten, nicht mit abgebildeten, Möglichkeit kann die Differenz 36 zwischen dem Beginn des Richthubs 32 und dem Ende des Rückhubs 35 größer sein als die Summe aus der Abweichung 5 und der Toleranz 6. In diesem Fall wurde das Bauteil 1 überrichtet und muss nun in entgegengesetzter Richtung zurückgerichtet werden. Dazu ist oftmals ein Entnehmen des Bauteils 1 aus der Richtvorrichtung 20 (nicht mit abgebildet) erforderlich. Eine solche oszillierende Annäherung an die Formvorgabe 3 gilt es daher zu vermeiden. Durch eine Wahl eines geeigneten Richtszenarios 10, das insbesondere einen auf den ermittelten Verzug 4 angepassten Richthub 32 (nicht mit abgebildet) aufweist, kann dies erreicht werden.

Die Fig. 7, 8 zeigen zwei mögliche Verzugsszenarien eines Verzugs 4. Dabei ist in Fig. 7 ein lineares Verzugsszenario gezeigt. Dies ist insbesondere dadurch charakterisiert, dass die Form 2 des Bauteils 1 zwei Bereiche aufweist, die zumindest im Wesentlichen der Formvorgabe 3 entsprechen, jedoch durch einen lokal begrenzten Knick gegeneinander verzogen sind. Ein derartiger Verzug 4 wird als linearer Verzug bezeichnet. Ein derartiger linearer Verzug 4 kann dabei insbesondere dadurch festgestellt werden, dass sich an diesem speziellen Punkt eine Krümmung der Form 2 des Bauteils 1, insbesondere eine zweidimensionale Krümmung, die als zweite Ableitung bestimmt werden kann, plötzlich ändert, insbesondere sprungartig ändert. In diesem Fall kann ein Richtszenario 10 (nicht mit abgebildet) bestimmt werden, indem eine Richtkraft 11 an diesem Punkt des plötzlichen Krümmungswechsels in das Bauteil 1 eingeleitet wird. Dadurch kann erreicht werden, dass der verzogene Teil des Bauteils 1 direkt am Ort des Verzugs 4 lokal umklappt, wodurch die Form 2 des Bauteils 1 wieder der Formvorgabe 3 entspricht bzw. zumindest im Wesentlichen entspricht. Ein weiteres mögliches Verzugsszenario eines Verzugs 4 ist in Fig. 8 gezeigt. Dort ändert sich die Form 2 des Bauteils 1 nicht plötzlich, sondern kontinuierlich, insbesondere polynomial. Ein derartiger Verzug 4 wird daher auch als ein polynomialer Verzug 4 bezeichnet. Im Gegensatz zu einem linearen Verzug 4, in dem sich eine Krümmung der Form 2 des Bauteils 1 plötzlich ändert, tritt bei einem polynomialen Verzug 4 eine derartige plötzliche Änderung nicht auf. Da der Verzug 4 kontinuierlich erfolgt, kann in diesem Fall bevorzugt ein Richtszenario 10 (nicht mit abgebildet) bestimmt werden, bei dem eine Richtkraft 11 am Ort des maximalen Verzugs 4 in das Bauteil 1 eingeleitet wird. Dadurch kann erreicht werden, dass über die gesamte Verzugsstrecke zumindest ein Teil der Richtkraft 11 wirkt, wodurch ebenfalls der gesamte Verzug 4 derart verformt werden kann, dass die Form 2 des Bauteils 1 nach der Durchführung des Verfahrens der Formvorgabe 3 entspricht oder zumindest im Wesentlichen entspricht.

### Bezugszeichenliste

- 1: Bauteil
- 2: Form
- 3: Formvorgabe
- 4: Verzug
- 5: Abweichung
- 6: Toleranz

- 10: Richtszenario
- 11: Richtkraft

- 20: Richtvorrichtung
- 21: Spannelement
- 22: Spannposition
- 23: Richtelement
- 24: Richtposition
- 25: Kontaktkraftsensor
- 26: Ambosselement
- 27: Ambossposition
- 28: Kontrollelement

- 30: Stempelhub
- 31: Kontakthub
- 32: Richthub
- 33: Richtanteil
- 34: Überdrückungsanteil
- 35: Rückhub
- 36: Differenz

## Patentansprüche

1. Verfahren zum Richten eines Verzugs (4) eines Bauteils (1) durch eine Richtvorrichtung (20), die Richtvorrichtung (20) aufweisend ein Spannelement (21) zum Einspannen des Bauteils (1), ein Richtelement (23) zum Einleiten einer Richtkraft (11) in das Bauteil (1) und ein Ambosselement (26) zum Unterstützen des Bauteils (1) beim Einleiten der Richtkraft (11),
wobei das Verfahren folgende Schritte umfasst:
a) Ermitteln des Verzugs (4) des Bauteils (1) als eine Abweichung einer Form (2) des Bauteils (1) von einer Formvorgabe (3),
b) Bestimmen eines Richtszenarios (10) basierend zumindest auf einem Ergebnis der in Schritt a) durchgeführten Ermittlung, wobei das Richtszenario (10) zumindest einen Richtschritt umfasst, in dem die Richtkraft (11) in das Bauteil (1) eingeleitet wird,
c) Anordnen des Bauteils (1) in der Richtvorrichtung (20) entsprechend dem in Schritt b) bestimmten Richtszenario (10),
d) Durchführen des zumindest einen Richtschrittes, und
e) Ermitteln eines Richtergebnisses des in Schritt d) durchgeführten Richtschritts, wobei das Bauteil (1) während des Ermittelns in der Richtvorrichtung (20) angeordnet verbleibt,
**dadurch gekennzeichnet, dass**
im Richtschritt ein Stempelhub (30) des Richtelements (23) festgelegt wird, wobei der Stempelhub (30) zumindest als eine Kombination eines Kontakthubs (31), eines Richthubs (32) und eines Rückhubs (35) ausgebildet ist, wobei der Rückhub (35) beendet ist, wenn das Bauteil (1) der Bewegung des Richtelements (23) nicht mehr folgt, und wobei in Schritt e) zum Ermitteln des Richtergebnisses eine Größe des Richthubs (32) und eine Größe des Rückhubs (35) ausgewertet werden.

2. Verfahren nach Anspruch 1,
**dadurch gekennzeichnet,**
**dass** das in Schritt e) ermittelte Richtergebnis ausgewertet wird und dass, wenn bei der Auswertung des Richtergebnisses ein verbleibender Verzug (4) des Bauteils (1) festgestellt wird, die Schritte d) und e) mit einem an den verbleibenden Verzug (4) angepassten Richtschritt erneut ausgeführt werden und dass ansonsten das Bauteil (1) aus der Richtvorrichtung (20) entnommen wird.

3. Verfahren nach Anspruch 1 oder 2,
**dadurch gekennzeichnet,**
**dass** das Richtszenario (10) abhängig von Parametern festgelegt wird, wobei insbesondere zumindest einer der folgenden Parameter verwendet wird:
- Größe des Verzugs (4)
- Position des Verzugs (4)
- Art des Verzugs (4)
- Ausrichtung des Verzugs (4)
- Temperatur des Bauteils (1)
- Material des Bauteils (1)
- Geometrie des Bauteils (1)

4. Verfahren nach Anspruch 3,
**dadurch gekennzeichnet,**
**dass** der zumindest eine Parameter durch eine Simulation und/oder durch Vorversuche bestimmt wird.

5. Verfahren nach einem der vorangegangenen Ansprüche,
**dadurch gekennzeichnet,**
**dass** das in Schritt b) bestimmte Richtszenario (10) zumindest eine Spannposition (22) des Spannelements (21) und/oder zumindest eine Richtposition (24) des Richtelements (23) und/oder zumindest eine Ambossposition (27) des Ambosselements (26) aufweist.

6. Verfahren nach einem der vorangegangenen Ansprüche,
**dadurch gekennzeichnet,**
**dass** der Richthub (32) einen Richtanteil (33) und einen Überdrückungsanteil (34) aufweist.

7. Verfahren nach einem der vorangegangenen Ansprüche,
**dadurch gekennzeichnet,**
**dass** in Schritt e) zum Ermitteln des Richtergebnisses eine Differenz zwischen der Größe des Richthubs (32) und der Größe des Rückhubs (35) ausgewertet wird.

8. Verfahren nach einem der vorangegangenen Ansprüche,
**dadurch gekennzeichnet,**
**dass** ein Ende des Kontakthubs (31) und/oder ein Ende des Rückhubs (35) durch ein Messen einer Kontaktkraft zwischen dem Bauteil (1) und dem Richtelement (23) bestimmt wird.

9. Verfahren nach Anspruch 8
**dadurch gekennzeichnet,**
**dass** die Kontaktkraft kleiner als ca. 100N, insbesondere kleiner als ca. 50N, ist.

10. Verfahren nach einem der vorangegangenen Ansprüche,
**dadurch gekennzeichnet,**
**dass** vor Schritt a) und/oder nach einer Entnahme des Bauteils (1) aus der Richtvorrichtung (20) nach dem Richten des Verzugs (4) eine Form (2) des Bauteils (1) vermessen wird, insbesondere optisch vermessen wird.

11. Verfahren nach Anspruch 10,
**dadurch gekennzeichnet,**
**dass** bei der Vermessung die Form (2) des Bauteils (1) als eine Punktewolke ermittelt wird.

12. Richtvorrichtung (20) zum Richten eines Verzugs (4) eines Bauteils (1), aufweisend ein Spannelement (21) zum Einspannen des Bauteils (1), ein Richtelement (23) zum Einleiten einer Richtkraft (11) in das Bauteil (1), ein Ambosselement (26) zum Unterstützen des Bauteils (1) beim Einleiten der Richtkraft (11) und ein Kontrollelement (28) zum Betreiben der Richtvorrichtung (20),
**dadurch gekennzeichnet,**
**dass** das Richtelement (23) einen Kontaktkraftsensor (25), insbesondere einen Dehnungsmessstreifen, bevorzugt einen piezoelektrischen Kraftsensor, zum Messen einer Kontaktkraft zwischen dem Richtelement (23) und dem Bauteil (1) aufweist, und wobei das Kontrollelement (28) zum Ausführen eines Verfahrens nach einem der vorangegangenen Ansprüche ausgebildet ist.

13. Richtvorrichtung (20) nach Anspruch 12,
**dadurch gekennzeichnet,**
**dass** das Richtelement (23) und/oder das Ambosselement (26) eine Vielzahl von Stempeln aufweist, wobei die Stempel matrixartig angeordnet sind und wobei die Stempel einzeln ansteuerbar ausgebildet sind.

## Claims

1. Method for straightening a distortion (4) of a component (1) by way of a straightening device (20), the straightening device (20) having a clamping element (21) for clamping the component (1), a straightening element (23) for introducing a straightening force (11) into the component (1), and an anvil element (26) for supporting the component (1) in the introduction of the straightening force (11),
wherein the method comprises the following steps:
a) ascertaining the distortion (4) of the component (1) as a deviation of a shape (2) of the component (1) from a shape specification (3);
b) determining a straightening scenario (10) based at least on a result of the ascertainment carried out in step a), wherein the straightening scenario (10) comprises at least one straightening step in which the straightening force (11) is introduced into the component (1);
c) disposing the component (1) in the straightening device (20) according to the straightening scenario (10) determined in step b);
d) carrying out the at least one straightening step; and
e) ascertaining a straightening result of the straightening step carried out in step d), wherein the component (1) during the ascertainment remains disposed in the straightening device (20);
**characterized in that**
a ram stroke (30) of the straightening element (23) is established in the straightening step, wherein the ram stroke (30) is configured at least as a combination of a contact stroke (31), of a straightening stroke (32), and of a return stroke (35) ;
wherein the return stroke (35) is terminated when the component (1) no longer follows the movement of the straightening element (23); and wherein for ascertaining the straightening result in step e) a magnitude of the straightening stroke (32) and a magnitude of the return stroke (35) are evaluated.

2. Method according to Claim 1, **characterized in that** the straightening result that is ascertained in step e) is evaluated, and **in that**, when a residual distortion (4) of the component (1) is established in the evaluation of the straightening result, steps d) and e) are carried out again by way of a straightening step that is adapted to the residual distortion (4), and **in that** otherwise the component (1) is removed from the straightening device (20).

3. Method according to Claim 1 or 2,
**characterized in that**
the straightening scenario (10) is established depending on parameters, wherein in particular at least one of the following parameters is used:
- magnitude of the distortion (4)
- position of the distortion (4)
- type of the distortion (4)
- alignment of the distortion (4)
- temperature of the component (1)
- material of the component (1)
- geometry of the component (1).

4. Method according to Claim 3,
**characterized in that**
the at least one parameter is determined by a simulation and/or by preliminary tests.

5. Method according to one of the preceding claims,
**characterized in that**
the straightening scenario (10) determined in step b) comprises at least one clamping position (22) of the clamping element (21) and/or at least one straightening position (24) of the straightening element (23) and/or at least one anvil position (27) of the anvil element (26).

6. Method according to one of the preceding claims,
**characterized in that**
the straightening stroke (32) comprises a straightening proportion (33) and an overpressing proportion (34).

7. Method according to one of the preceding claims,
**characterized in that**
for ascertaining the straightening result in step e) a difference between the magnitude of the straightening stroke (32) and the magnitude of the return stroke (35) is evaluated.

8. Method according to one of the preceding claims,
**characterized in that**
an end of the contact stroke (31) and/or an end of the return stroke (35) is determined by measuring a contact force between the component (1) and the straightening element (23).

9. Method according to Claim 8,
**characterized in that**
the contact force is less than approx. 100 N, in particular less than approx. 50 N.

10. Method according to one of the preceding claims,
**characterized in that**
prior to step a) and/or upon removal of the component (1) from the straightening device (20), a shape (2) of the component (1) is measured, in particular optically measured, after the distortion (4) has been straightened.

11. Method according to Claim 10,
**characterized that**
the shape (2) of the component (1) when measured is ascertained as a scatter plot.

12. Straightening device (20) for straightening a distortion (4) of a component (1), having a clamping element (21) for clamping the component (1), a straightening element (23) for introducing a straightening force (11) into the component (1), an anvil element (26) for supporting the component (1) in the introduction of the straightening force (11), and a control element (28) for operating the straightening device (20),
**characterized in that**
the straightening element (23) has a contact force sensor (25), in particular a strain gauge, preferably a piezoelectric force sensor, for measuring a contact force between the straightening element (23) and the component (1); and wherein the control element (28) is configured for carrying out a method according to one of the preceding claims.

13. Straightening device (20) according to Claim 12,
**characterized in that**
the straightening element (23) and/or the anvil element (26) have/has a multiplicity of rams, wherein the rams are disposed in the manner of a matrix, and wherein the rams are configured so as to be individually actuatable.

## Revendications

1. Procédé pour redresser une déformation (4) d'une pièce (1) par un dispositif de redressement (20), le dispositif de redressement (20) présentant un élément de serrage (21) pour serrer la pièce (1), un élément de redressement (23) pour introduire une force de redressement (11) dans la pièce (1) et un élément (26) formant enclume pour soutenir la pièce (1) lors de l'introduction de la force de redressement (11),
le procédé comprenant les étapes suivantes :
a) déterminer la déformation (4) de la pièce (1) en tant qu'écart d'une forme (2) de la pièce (1) par rapport à une forme prédéfinie (3),
b) définir un scénario de redressement (10) sur la base d'au moins un résultat de la détermination effectuée à l'étape a), le scénario de redressement (10) comprenant au moins une étape de redressement dans laquelle la force de redressement (11) est introduite dans la pièce (1),
c) placer la pièce (1) dans le dispositif de redressement (20) conformément au scénario de redressement (10) défini à l'étape b),
d) exécuter au moins une étape de redressement, et
e) déterminer un résultat de redressement de l'étape de redressement exécutée à l'étape d), la pièce (1) restant disposée dans le dispositif de redressement (20) pendant la détermination,
**caractérisé en ce que**
au cours de l'étape de redressement, une course de tampon (30) de l'élément de redressement (23) est définie, la course de tampon (30) étant réalisée au moins sous la forme d'une combinaison d'une course de contact (31), d'une course de redressement (32) et d'une course de retour (35), la course de retour (35) étant terminée lorsque la pièce (1) ne suit plus le mouvement de l'élément de redressement (23), et à l'étape e), une grandeur de la course de redressement (32) et une grandeur de la course de retour (35) étant évaluées pour déterminer le résultat du redressement.

2. Procédé selon la revendication 1,
**caractérisé en ce que**
le résultat de redressement déterminé à l'étape e) est évalué et **en ce que**, si lors de l'évaluation du résultat de redressement, une déformation (4) résiduelle de la pièce (1) est constatée, les étapes d) et e) sont exécutées à nouveau avec un pas de redressement adapté à la déformation (4) résiduelle et **en ce que**, sinon, la pièce (1) est retirée du dispositif de redressement (20)

3. Procédé selon la revendication 1 ou 2,
**caractérisé en ce que**
le scénario de redressement (10) est déterminé en fonction de paramètres, en utilisant notamment au moins l'un des paramètres suivants :
- Grandeur de la déformation (4)
- Position de la déformation (4)
- Type de déformation (4)
- Orientation de la déformation (4)
- Température de la pièce (1)
- Matériau du pièce (1)
- Géométrie de la pièce (1).

4. Procédé selon la revendication 3,
**caractérisé en ce que**
ledit au moins un paramètre est déterminé par une simulation et/ou par des essais préliminaires.

5. Procédé selon l'une quelconque des revendications précédentes,
**caractérisé en ce que**
le scénario de redressement (10) déterminé à l'étape b) comprend au moins une position de serrage (22) de l'élément de serrage (21) et/ou au moins une position de redressement (24) de l'élément de redressement (23) et/ou au moins une position d'enclume (27) de l'élément (26) formant enclume.

6. Procédé selon l'une quelconque des revendications précédentes,
**caractérisé en ce que**
la course de redressement (32) comprend une partie de redressement (33) et une partie de surpression (34).

7. Procédé selon l'une quelconque des revendications précédentes,
**caractérisé en ce que**
à l'étape e), pour déterminer le résultat du redressement, on évalue une différence entre la grandeur de la course de redressement (32) et la grandeur de la course de retour (35) .

8. Procédé selon l'une des revendications précédentes,
**caractérisé en ce que**
**en ce qu'**une extrémité de la course de contact (31) et/ou une extrémité de la course de retour (35) est déterminée par une mesure d'une force de contact entre la pièce (1) et l'élément de redressement (23).

9. Procédé selon la revendication 8,
**caractérisé en ce que**
la force de contact est inférieure à environ 100N, en particulier inférieure à environ 50N.

10. Procédé selon l'une des revendications précédentes,
**caractérisé en ce que**
qu'avant l'étape a) et/ou après un retrait de la pièce (1) hors du dispositif de redressement (20) après le redressement de la déformation (4), une forme (2) de la pièce (1) est mesurée, en particulier mesurée optiquement.

11. Procédé selon la revendication 10,
**caractérisé en ce que**
que lors de la mesure, la forme (2) de la pièce (1) est déterminée sous la forme d'un nuage de points.

12. Dispositif de redressement (20) pour redresser une déformation (4) d'un pièce (1), présentant un élément de serrage (21) pour serrer la pièce (1), un élément de redressement (23) pour introduire une force de redressement (11) dans la pièce (1), un élément (26) formant enclume pour soutenir la pièce (1) lors de l'introduction de la force de redressement (11) et un élément de contrôle (28) pour faire fonctionner le dispositif de redressement (20),
**caractérisé en ce que**
l'élément de redressement (23) présente un capteur de force de contact (25), en particulier une jauge de contrainte, de préférence un capteur de force piézoélectrique, pour mesurer une force de contact entre l'élément de redressement (23) et la pièce (1), et l'élément de contrôle (28) étant conçu pour mettre en œuvre un procédé selon l'une des revendications précédentes.

13. Dispositif de redressement (20) selon la revendication 12,
**caractérisé en ce que**
l'élément de redressement (23) et/ou l'élément (26) formant enclume présente une pluralité de tampons, les tampons étant agencés à la manière d'une matrice et les tampons étant conçus de façon à être commandés individuellement.
